# EUROPÄISCHE PATENTSCHRIFT

(11) **EP 3 235 067 B1**
(45) Veröffentlichungstag und Bekanntmachung des Hinweises auf die Patenterteilung: **19.12.2018**
(21) Anmeldenummer: 15828639.3
(22) Anmeldetag: 15.12.2015
(51) Int. Cl.: H01R 13/58, H01R 43/16, H01R 4/24, H01R 13/11, H01R 12/67, H01R 4/2433, H01R 13/506

(54) **STECKVERBINDER UND VERFAHREN ZUR HERSTELLUNG DIESER STECKVERBINDER**
PLUG AND METHOD TO PRODUCE THIS PLUG
CONNECTEUR ENFICHABLE ET MÉTHODE POUR PRODUIRE CE CONNECTEUR ENFICHABLE

(30) Priorität: 15.12.2014 DE 202014106058 U
(43) Veröffentlichungstag der Anmeldung: 25.10.2017
(73) Patentinhaber: ERNI Production GmbH & Co. KG, 73099 Adelberg (DE)
(72) Erfinder: LAPPÖHN, Jürgen, 73108 Gammelshausen (DE)
(74) Vertreter: Jakelski & Althoff Patentanwälte PartG mbB
(86) Internationale Anmeldenummer: PCT/DE2015/100536
(87) Internationale Veröffentlichungsnummer: WO 2016/095907

(56) Entgegenhaltungen:
- EP-A1- 2 698 873
- EP-A2- 1 575 136

## Beschreibung

Die Erfindung betrifft einen Steckverbinder mit wenigstens einem in einem Gehäuse angeordneten Feder- oder Messerkontaktelement nach der Gattung des Anspruchs 1. Die Erfindung betrifft weiterhin ein Verfahren zur Herstellung eines derartigen Steckverbinders.

### Stand der Technik

Ein gattungsgemäßer Steckverbinder geht aus der EP 1 575 136 A2 hervor. Insbesondere auf dem Gebiet der Kraftfahrzeugtechnik sind Steckverbinder bekannt, die für eine Mehrzahl von einadrigen, isolierten Kabel vorgesehen sind. Sämtliche Kabel sind dabei innerhalb des Steckverbinders einzeln, beispielsweise mit Schneidklemmkontakten fixiert und kontaktiert.

Ein solcher Steckverbinder geht beispielsweise aus der DE 20 2012 006 976 U1 hervor. Bei diesem Steckverbinder sind die Feder- oder Messerkontaktelemente in einem rechten Winkel zu den einadrigen, isolierten Kabeln angeordnet. Eine solche winkelige Anordnung der Steckkontakte relativ zu dem einadrigen, isolierten Kabel ist weit verbreitet.

Aus der DE 10 2006 045 808 A1 geht ein Steckverbinder mit Zugentlastung hervor, bei dem die Steckkontakte ebenfalls im Winkel von etwa 90° angeordnet sind und der der Kontaktierung einer Mehrzahl von einadrigen, isolierten Kabeln, die als Flachbandkabel miteinander verbunden sind, dient. Bei diesem Steckverbinder sind im Gehäuse Klemmelemente vorgesehen, welche eine Kabelisolierung durch Verformung der Isolierung und sogar teilweise Eindringen in die Isolierung klemmen. Diese Klemmelemente sind als unelastische Klemmelemente an dem Kunststoffgehäuse ausgebildet.

Kontaktierungen für mehrere einadrige, isolierte Kabel gehen auch aus der US 3,808,582 sowie der US 5,076,801 hervor. Die Kontaktierung erfolgt dabei auf teilweise umständlichem Wege. Auch sind diese Kontaktierungslösungen nicht ohne Weiteres in Steckverbindern einsetzbar.

Aus der US 2006/0199423 A1 geht ein Kontaktelement hervor, welches als Blechelement ausgebildet ist, an dessen einem Ende ein Federkontaktelement und an dessen anderem Ende ein um 90° gebogener Schneidklemmkontakt geordnet ist. Diese Ausbildung ermöglicht die Anordnung eines einzigen Schneidklemmkontaktes an einem Ende des Blechelementes.

Aus der EP 2 747 208 A1 geht ein Anschlusselement hervor, bei dem Schneidklemmkontakte als separates Bauteil auf einem beispielsweise ein Messerkontaktelement bildenden Blechelement befestigt sind.

Steckerelemente mit Schneidklemmkontakten gehen darüber hinaus aus der EP 2 290 749 A1 der DE 201 08 895 U1, der EP 2 698 873 A1, der JP 2000323196 A und der EP 0 835 535 B1 hervor.

Die US 4,743,208 offenbart ein Kontaktelement, dass als Federkontaktelement ausgebildet ist mit Schneidklemmkontakten und Klemmelementen. Dieses Kontaktelement erfordert eine aufwendige Herstellung, die mehrere Biegeprozesse umfasst. Aufgrund der mehrfach gebogenen Ausbildungen weist dieses Kontaktelement eine wenig kompakte Bauform auf, die insbesondere in Steckverbindern mit sehr vielen Kontaktelementen große Abmessungen der Steckverbinder erforderlich macht.

Der Erfindung liegt die Aufgabe zugrunde, einen Steckverbinder der eingangs beschriebenen Art derart weiterzubilden, dass eine einfache und sichere Kontaktierung von einadrigen, isolierten Kabeln, insbesondere auch einer Mehrzahl von einadrigen, isolierten Kabeln, möglich ist, wobei die Kabel so in dem Steckverbinder angeordnet sein sollen, dass sie in Steckrichtung, also nicht im Winkel zur Steckrichtung, verlaufen. Insbesondere soll der Steckverbinder einen kompakten Aufbau aufweisen und auf einfache Weise auch automatisiert herstellbar sein.

Die Aufgabe wird durch die in den unabhängigen Ansprüchen angegebenen Merkmale gelöst.

### Offenbarung der Erfindung

### Vorteile der Erfindung

Gemäß der Erfindung wird ein Steckverbinder nach Anspruch 1 bereitgestellt.

Vorteilhafte Ausgestaltungen des Steckverbinders sind Gegenstand der abhängigen Ansprüche. So ist vorteilhafterweise vorgesehen, dass eine Mehrzahl von Schneidklemmkontakten verdreht angeordnet sind.

Diese Klemmelemente können genauso wie die Schneidklemmkontakte durch eine Verdrehung oder Torsion um 90° realisiert werden.

Gemäß einer vorteilhaften Ausführung ist vorgesehen, dass eine Mehrzahl von Klemmelementen hintereinanderliegend angeordnet ist und den Isoliermantel des einadrigen Kabels über eine längere Strecke klemmen.

Eine vorteilhafte Ausgestaltung sieht vor, dass das Feder- oder Messerkontaktelement, der Träger, der an dem Träger angeordnete Schneidklemmkontakt und das an dem Träger angeordnete Klemmelement ein einziges Stanzteil bilden. Das Feder- oder Messerkontaktelement, der Träger, der an dem Träger angeordnete Schneidklemmkontakt und das an dem Träger ausgebildete Klemmelement werden bevorzugt in einem Stanzschritt hergestellt. Anschließend erfolgt eine Drehung des Schneidklemmkontakts um 90°. Eine derartige Herstellungsweise kann automatisiert in großer Stückzahl erfolgen. Die beiden Gehäuseteile weisen bevorzugt aneinander angepasste Rastverbindungselemente, insbesondere Rasthaken, auf. Dies ermöglicht eine sehr schnelle, auch automatische Fertigung durch einfaches Ineinanderklipsen der beiden Gehäuseteile unter gleichzeitiger Kontaktierung und Fixierung des wenigstens einen einadrigen, isolierten Kabels.

Besonders vorteilhaft ist der Steckverbinder zur Kontaktierung und Fixierung von mehreren in dem Gehäuse nebeneinander liegend angeordneten einadrigen, isolierten Kabeln. Hierzu ist vorgesehen, dass eine Mehrzahl von in dem Gehäuse angeordneten Feder- oder Messerkontaktelementen mit den ihnen zugeordneten Schneidklemmkontakten und Klemmelementen nebeneinander liegend angeordnet sind.

Ein weiterer Aspekt der Erfindung ist ein Verfahren zur Herstellung eines vorbeschriebenen Steckverbinders.

### Dieses Verfahren umfasst folgende Schritte:

Gemäß der Erfindung wird dieses Verfahren nach Anspruch 8 durchgeführt.

### Kurze Beschreibung der Zeichnungen

Ausführungsbeispiele der Erfindung sind in den Zeichnungen dargestellt und in der nachfolgenden Beschreibung näher erläutert. Es zeigen:
Fig. 1 eine isometrische Darstellung eines erfindungsgemäßen Steckverbinders zur Kontaktierung von mehreren nebeneinander liegend angeordneten einadrigen, isolierten Kabeln vor der Montage zweier Gehäuseteile aneinander;
Fig. 2 eine isometrische Darstellung des in Fig. 1 dargestellten Steckverbinders nach der Montage der beiden Gehäuseteile aneinander;
Fig. 3 eine Schnittdarstellung des in Fig. 1 und Fig. 2 dargestellten Steckverbinders vor der Montage der beiden Gehäuseteile aneinander und
Fig. 4 eine Schnittdarstellung des in Fig. 1 und Fig. 2 dargestellten Steckverbinders nach der Montage der beiden Gehäuseteile aneinander.

### Beschreibung der Ausführungsbeispiele

Ein als Ganzer mit 10 bezeichneter Steckverbinder weist ein Gehäuse auf, das im Wesentlichen aus zwei Teilen besteht, einem ersten Teil 100 und einem zweiten Teil 200, die aneinander verrastbar sind. In dem ersten Teil 100 sind Federkontaktelemente 410 angeordnet. In dem Gehäuse 100 sind Öffnungen 110 vorgesehen, durch die auf an sich bekannte Weise an die Federkontaktelemente 410 angepasste Messerkontaktelemente (nicht dargestellt) zur Ausbildung einer elektrisch leitenden Verbindung der Kontaktelemente hindurchführbar sind.

Mit den Federkontaktelementen 410 einstückig verbunden ist ein Träger 405 (siehe auch Fig. 3). An dem Träger 405 ausgebildet ist ein Schneidklemmkontakt 430, der senkrecht zu einer Steckrichtung R (Fig. 3) angeordnet ist, um ein einadriges, isoliertes Kabel 304 zu kontaktieren und zu fixieren. Ebenfalls einstückig mit dem Träger 405 ist ein Klemmelement 440 verbunden, welches in Steckrichtung R gesehen auf der dem Federkontaktelement 410 abgewandten Seite des Schneidklemmkontakts 430 angeordnet ist. In dem zweiten Gehäuseteil 200 ist wenigstens eine Öffnung 210 vorgesehen, die an das einadrige, isolierte Kabel 304 angepasst ist und der Aufnahme des einadrigen, isolierten Kabels 304 dient. Das einadrige, isolierte Kabel 304 ist dabei so in dem zweiten Gehäuseteil 200 angeordnet, dass es vor der Montage des zweiten Gehäuseteils 200 an dem ersten Gehäuseteil 100 über den Schneidklemmkontakten 430 zu liegen kommt. Dieser Zustand vor der Montage ist in den Fig. 1 und 3 dargestellt.

Die Montage erfolgt nun so, dass das zweite Gehäuseteil 200 in einer mit M bezeichneten Richtung (siehe Fig. 3, Fig. 4) in Richtung des ersten Gehäuseteils 100 geschoben wird, wobei der Schneidklemmkontakt 430 auf an sich bekannte Weise das einadrige, isolierte Kabel 304 kontaktiert und fixiert. Hierzu durchschneidet der Schneidklemmkontakt 430 den Isolationsmantel des einadrigen, isolierten Kabels 304, teilweise auch dessen Kern, wobei er in die Litzen des einadrigen, isolierten Kabels eindringt und so eine elektrisch leitfähige Verbindung ausgebildet wird.

Durch das Ineinanderschieben der beiden Gehäuseteile 200, 100 wird das Kabel 304 auch auf das Klemmelement 440 gedrückt und das Klemmelement 440 klemmt den Isolationsmantel des Kabels 304. Das Klemmelement 440 dient damit nicht nur der Fixierung des Kabels 304, sondern auch einer Zugentlastung. Dieser Zustand nach der Montage ist in den Fig. 2 und 4 dargestellt.

Die beiden Gehäuseteile weisen aneinander angepasste Rasthaken 140, 240 auf, die ineinander einrasten und so das zweite Gehäuseteil 200 an dem ersten Gehäuseteil 100 halten.

Der Vorteil dieser Montage ist, dass sie auf einfache Weise auch automatisiert möglich ist. Der Steckverbinder ermöglicht die Montage mehrerer nebeneinander liegender einadriger, isolierter Kabel 301, 302, 303, 304 auf die vorbeschriebene Weise, wobei diese Kabel in Steckrichtung R angeordnet sind, also eine kolineare Anordnung zu den Federkontaktelementen 410 aufweisen. Die einadrigen, isolierten Kabel 301, 302, 303, 304 fluchten gewissermaßen mit den Schneidklemmkontakten 410.

Es versteht sich, dass statt der Schneidklemmkontakte 410 auch Messerkontakte (nicht dargestellt) vorgesehen sein können. Darüber hinaus ist es rein prinzipiell möglich, nicht nur einen Schneidklemmkontakt 430, sondern mehrere hintereinander liegende Schneidklemmkontakte an dem Träger 405 auszubilden. Auch kann mehr als ein Klemmelement 440 an dem Träger ausgebildet werden.

Ein besonderer Vorteil besteht darin, dass das Federkontaktelement 410, der Träger 405, der Schneidklemmkontakt 430 und das Klemmelement 440 aus einem einzigen Stanzteil hergestellt werden können, vorzugsweise mit einem einzigen Stanzvorgang. Nach dem Stanzvorgang muss lediglich noch der Schneidklemmkontakt 430 um 90° gedreht werden. Eine solche Herstellung ist auch automatisiert möglich. Ein großer Vorteil besteht auch darin, dass das Klemmelement 440 als Metallteil ausgebildet ist, das mit dem Federkontaktelement 410, dem Schneidklemmkontakt 430 über dem Träger 405 einstückig verbunden ist. Dies erhöht die Zugfestigkeit des oder der einadrigen, isolierten Kabel in dem Steckverbindergehäuse wesentlich. Das Kabel wird in diesem Falle nicht mehr durch ein an dem Gehäuse angeordnetes Klemmelement gehalten, sondern durch ein Klemmelement, welches mit dem Federkontaktelement 410 verbunden ist. Auf diese Weise können Klemmelemente in dem Gehäuse wegfallen, was auch die Herstellung des Gehäuses wesentlich erleichtert, bei gleichzeitiger Erhöhung der Stabilität.

vorbeschriebene Weise, wobei diese Kabel in Steckrichtung R angeordnet sind, also eine kolineare Anordnung zu den Federkontaktelementen 410 aufweisen. Die einadrigen, isolierten Kabel 301, 302, 303, 304 flüchten gewissermaßen mit den Schneidklemmkontakten 410.

Es versteht sich, dass statt der Schneidklemmkontakte 410 auch Messerkontakte (nicht dargestellt) vorgesehen sein können. Darüber hinaus ist es rein prinzipiell möglich, nicht nur einen Schneidklemmkontakt 430, sondern mehrere hintereinander liegende Schneidklemmkontakte an dem Träger 405 auszubilden. Auch kann mehr als ein Klemmelement 440 an dem Träger ausgebildet werden.

Ein besonderer Vorteil besteht darin, dass das Federkontaktelement 410, der Träger 405, der Schneidklemmkontakt 430 und das Klemmelement 440 als ein Bauteil aus einem einzigen Stanzteil hergestellt werden können, vorzugsweise mit einem einzigen Stanzvorgang. Nach dem Stanzvorgang muss lediglich noch der Schneidklemmkontakt 430 um 90° gedreht werden. Eine solche Herstellung ist auch automatisiert möglich. Ein großer Vorteil besteht auch darin, dass das Klemmelement 440 als Metallteil ausgebildet ist, das mit dem Federkontaktelement 410, dem Schneidklemmkontakt 430 über dem Träger 405 einstückig verbunden ist. Dies erhöht die Zugfestigkeit des oder der einadrigen, isolierten Kabel in dem Steckverbindergehäuse wesentlich. Das Kabel wird in diesem Falle nicht mehr durch ein an dem Gehäuse angeordnetes Klemmelement gehalten, sondern durch ein Klemmelement, welches mit dem Federkontaktelement 410 verbunden ist. Auf diese Weise können Klemmelemente in dem Gehäuse wegfallen, was auch die Herstellung des Gehäuses wesentlich erleichtert, bei gleichzeitiger Erhöhung der Stabilität.

## Patentansprüche

1. Steckverbinder (10) mit wenigstens einem in einem Gehäuse angeordneten Feder- oder Messerkontaktelement (410), welches elektrisch leitend mit wenigstens einem Schneidklemmkontakt (430) verbunden ist, der wenigstens ein einadriges, isoliertes Kabel (301, 302, 303, 304) kontaktiert und fixiert, wobei auf der dem Feder- oder Messerkontaktelement (410) abgewandten Seite mit diesem einstückig verbunden ein Träger (405) angeordnet ist, an dem der wenigstens eine Schneidklemmkontakt (430) relativ zu dem Feder- oder Messerkontaktelement (410) um 90° derart verdreht angeordnet ist, dass das wenigstens eine einadrige, isolierte Kabel in Steckrichtung (R) des Feder- oder Messerkontaktelements (410) verlaufend durch eine Schneidklemmkontaktierung kontaktiert und fixiert wird, wobei das Gehäuse zwei Gehäuseteile (100, 200) umfasst, die ineinanderschiebbar und unter gleichzeitiger Kontaktierung und Fixierung des wenigstens einen einadrigen, isolierten Kabels aneinander verrastbar sind, wobei das wenigstens eine Feder- oder Messerkontaktelement (410) zusammen mit dem wenigstens einen um 90° gedrehten Schneidklemmkontakt (430) und dem diesem folgenden wenigstens einen Klemmelement (440) in dem ersten Gehäuseteil (100) angeordnet sind und wobei das wenigstens eine zu kontaktierende und fixierende einadrige, isolierte Kabel (301, 302, 303, 304) in einer Kabelführung in dem zweiten Gehäuseteil (200) derart angeordnet ist, dass es vor dem Ineinanderschieben der beiden Gehäuseteile (100, 200) über dem wenigstens einen Schneidklemmkontakt (430) zu liegen kommt, **dadurch gekennzeichnet, dass** auf der dem wenigstens einen Feder- oder Messerkontaktelement (410) abgewandten Seite des wenigstens einen Schneidklemmkontakts (430) an dem Träger (405) wenigstens ein Klemmelement (440) ausgebildet ist, welches im kontaktierten und fixierten Zustand des wenigstens einen einadrigen, isolierten Kabels (301, 302, 303, 304) die Isolation zur Ausbildung einer Zugentlastung klemmt.

2. Steckverbinder (10) nach Anspruch 1, **dadurch gekennzeichnet, dass** eine Mehrzahl von Schneidklemmkontakten (430) verdreht angeordnet sind.

3. Steckverbinder (10) nach Anspruch 1, **dadurch gekennzeichnet, dass** das wenigstens eine Klemmelement (440) in Steckrichtung (R) des Feder- oder Messerkontaktelements (410) relativ zu dem Feder- oder Messerkontaktelement (410) um 90° verdreht angeordnet ist.

4. Steckverbinder nach Anspruch1, **dadurch gekennzeichnet, dass** eine Mehrzahl von Klemmelementen (440) an dem Träger (405) angeordnet sind.

5. Steckverbinder (10) nach einem der vorstehenden Ansprüche, **dadurch gekennzeichnet, dass** das Feder- oder Messerkontaktelement (410), der Träger (405), der wenigstens eine Schneidklemmkontakt (430) und das wenigstens eine Klemmelement (440) ein einziges Stanzteil bilden.

6. Steckverbinder (10) nach Anspruch 1, **dadurch gekennzeichnet, dass** die beiden Gehäuseteile (100, 200) aneinander angepasste Rastverbindungselemente, insbesondere Rasthaken (140, 240), aufweisen.

7. Steckverbinder (10) nach einem der vorstehenden Ansprüche, **dadurch gekennzeichnet, dass** eine Mehrzahl von in dem Gehäuse angeordneten Feder-oder Messerkontaktelementen (410) mit den ihnen zugeordneten Schneidklemmkontakten (430) und Klemmelementen (440) nebeneinander liegend angeordnet sind.

8. Verfahren zur Herstellung eines Steckverbinders (10) nach einem der Ansprüche 1 bis 7 **gekennzeichnet durch** folgende Schritte:
- aus einem Blech wird als ein Stanzteil ein Feder- oder Messerkontaktelement (410) sowie wenigstens ein Schneidklemmkontakt (430) und wenigstens ein Klemmelement (440) gestanzt, wobei auf der dem Feder- oder Messerkontaktelement (410) abgewandten Seite mit diesem einstückig verbunden ein Träger (405) angeordnet ist, an dem der wenigstens eine Schneidklemmkontakt (430) relativ zu dem Feder- oder Messerkontaktelement (410) angeordnet ist, wobei auf der dem wenigstens einen Feder- oder Messerkontaktelement (410) abgewandten Seite des wenigstens einen Schneidklemmkontakts (430) an dem Träger (405) wenigstens ein Klemmelement (440) ausgebildet ist;
- der wenigstens eine Schneidklemmkontakt (430) wird durch Torsion aus der Blechebene herausgedreht, bis er im Wesentlichen senkrecht zur Blechebene und relativ zu dem Feder-oder Messerkontaktelement (410) um 90 ° verdreht steht und in Steckrichtung (R) des Feder- oder Messerkontaktelements (410) mit dem Feder- oder Messerkontaktelement (410) ausgerichtet ist, dass das wenigstens eine einadrige, isolierte Kabel in Steckrichtung (R) des Feder- und Messerkontaktelements (410) verlaufend durch eine Schneidklemmkontaktierung kontaktiert und fixiert wird;
- das wenigstens eine Klemmelement (440) wird durch Torsion aus der Blechebene herausgedreht, bis es im Wesentlichen senkrecht zur Blechebene und relativ zu dem Feder-oder Messerkontaktelement (410) um 90 ° verdreht steht und in Steckrichtung (R) des Feder- oder Messerkontaktelements (410) mit dem Feder- oder Messerkontaktelement (410) ausgerichtet ist, welches im kontaktierten und fixierten Zustand des wenigstens einen einadrigen, isolierten Kabels (301, 302, 303, 304) die Isolation zur Ausbildung einer Zugentlastung klemmt; -in einem Gehäuse werden das Feder-oder Messerkontaktelement (410), sowie der wenigstens eine Schneidklemmkontakt (430) und das wenigstens eine Klemmelement angeordnet, wobei das Gehäuse zwei Gehäuseteile (100, 200) umfasst, die ineinanderschiebbar und unter gleichzeitiger Kontaktierung und Fixierung des wenigstens einen einadrigen, isolierten Kabels aneinander verrastbar sind, wobei das wenigstens eine zu kontaktierende und fixierende einadrige, isolierte Kabel (301, 302, 303, 304) in einer Kabelführung in dem zweiten Gehäuseteil (200) derart angeordnet ist, dass es vor dem Ineinanderschieben der beiden Gehäuseteile (100, 200) über dem wenigstens einen Schneidklemmkontakt (430) zu liegen kommt.

## Claims

1. Plug connector (10) having at least one spring or blade contact element (410) arranged in a housing, said spring or blade contact element being connected in an electrically conductive manner to at least one insulation displacement contact (430) which contacts and fixes at least one single-core, insulated cable (301, 302, 303, 304), wherein a support (405) is arranged on the side facing away from the spring or blade contact element (410) to be integrally connected to said spring or blade contact element, on said support the at least one insulation displacement contact (430) is arranged to be rotated by 90° relative to the spring or blade contact element (410) such that the at least one single-core, insulated cable is contacted and fixed running in the plug direction (R) of the spring or blade contact element (410) through an insulation displacement contact, wherein the housing comprises two housing parts (100, 200) which are slidable into each other and are lockable to each other by simultaneous contacting and fixing of the at least one single-core, insulated cable, wherein the at least one spring or blade contact element (410) together with the at least one insulation displacement contact (430) which is rotated by 90° and the at least one clamping element (440) following said insulation displacement contact are arranged in the first housing part (100) and wherein the at least one single-core, insulated cable (301, 302, 303, 304) to be contacted and to be fixed is arranged in a cable duct in the second housing part (200) such that it lies on the at least one insulation displacement contact (430) prior to the two housing parts (100, 200) sliding into each other, **characterised in that** at least one clamping element (440) is formed on the support (405) on the side of the at least one insulation displacement contact (430) facing away from the at least one spring or blade contact element (410), said clamping element (440), in the contacted and fixed state of the at least one single-core, insulated cable (301, 302, 303, 304), clamping the insulation in order to form a strain relief.

2. Plug connector (10) according to claim 1, **characterised in that** a plurality of insulation displacement contacts (430) are arranged to be rotated.

3. Plug connector (10) according to claim 1, **characterised in that** the at least one clamping element (440) is arranged to be rotated by 90° relative to the spring or blade contact element (410) in the plug direction (R) of the spring or blade contact element (410).

4. Plug connector according to claim 1, **characterised in that** a plurality of clamping elements (440) are arranged on the support (405).

5. Plug connector (10) according to one of the preceding claims, **characterised in that** the spring or blade contact element (410), the support (405), the at least one insulation displacement contact (430) and the at least one clamping element (440) form a single punched part.

6. Plug connector (10) according to claim 1, **characterised in that** the two housing parts (100, 200) have lock connection elements adapted to each other, in particular locking hooks (140, 240).

7. Plug connector (10) according to one of the preceding claims, **characterised in that** a plurality of spring or blade contact elements (410) arranged in the housing are arranged lying adjacent to one another with the insulation displacement contacts (430) and clamping elements (440) assigned thereto.

8. Method for manufacturing a plug connector (10) according to one of claims 1 to 7 **characterised by** the following steps:
- a spring or blade contact element (410) and at least one insulation displacement contact (430) and at least one clamping element (440) are punched as one punched part from a metal sheet, wherein a support (405) is arranged on the side facing away from the spring or blade contact element (410) to be integrally connected to said spring or blade contact element, on said support the at least one insulation displacement contact (430) is arranged to relative to the spring or blade contact element (410) wherein at least one clamping element (440) is formed on the support (405) on the side of the at least one insulation displacement contact (430) facing away from the at least one spring or blade contact element (410);
- the at least one insulation displacement contact (430) is twisted from the sheet metal plane by torsion until it is substantially perpendicular to the metal sheet plane and until it is twisted by 90° relative to the spring or blade contact element (410) and is aligned with the spring or blade contact element (410) in the plug direction (R) of spring or blade contact element (410)) such that the at least one single-core, insulated cable is contacted and fixed running in the plug direction (R) of the spring or blade contact element (410) through an insulation displacement contact;
- the at least one clamping element (440) is twisted from the sheet metal plane by torsion until it is substantially perpendicular to the sheet metal plane and until it is twisted by 90° relative to the spring or blade contact element (410) and is aligned with the spring or blade contact element (410) in the plug direction (R) of spring or blade contact element (410), said clamping element (440), in the contacted and fixed state of the at least one single-core, insulated cable (301, 302, 303, 304), clamping the insulation in order to form a strain relief;
- the spring or blade contact element (410) as well as the at least one insulation displacement contact (430) and the at least one clamping element (440) are arranged in a housing, wherein the housing comprises two housing parts, which are slidable into each other and are lockable to each other by simultaneous contacting and fixing of the at least one single-core, insulated cable, wherein the at least one single-core, insulated cable (301, 302, 303, 304) to be contacted and to be fixed is arranged in a cable duct in the second housing part (200) such that it lies on the at least one insulation displacement contact (430) prior to the two housing parts (100, 200) sliding into each other.

## Revendications

1. Connecteur enfichable (10) comportant au moins un élément de contact à ressort ou à couteau (410) disposé dans un boîtier, lequel élément est relié électriquement à au moins un contact autodénudant (430), qui est mis en contact avec au moins un câble unipolaire isolé (301, 302, 303, 304) et fixe celui-ci, un support (405) étant disposé sur le côté opposé à l'élément de contact à ressort ou à couteau (410) et relié d'une seule pièce à celui-ci, sur lequel support l'au moins un contact autodénudant (430) est disposé en torsion de 90° par rapport à l'élément de contact à ressort ou à couteau (410) de manière que l'au moins un câble unipolaire isolé est mis en contact et fixé dans la direction d'enfichage (R) de l'élément de contact à ressort ou à couteau (410) en s'étendant à travers une connexion autodénudante, le boîtier comprenant deux parties de boîtier (100, 200) qui sont télescopiques et encliquetables entre elles selon une mise en contact et une fixation simultanées de l'au moins un câble unipolaire isolé, l'au moins un élément de contact à ressort ou à couteau (410) étant disposé dans la première partie de boîtier (100) conjointement avec l'au moins un contact autodénudant (430) tourné de 90° et l'au moins un élément de serrage (440) suivant celui-ci et l'au moins un câble unipolaire isolé (301, 302, 303, 304) devant être mis en contact et fixé étant disposé dans un guide câble dans la deuxième partie de boîtier (200) de manière qu'il vient se placer devant le télescopage des deux parties de boîtier (100, 200) au-dessus de l'au moins un contact autodénudant (430), **caractérisé en ce qu'**au moins un élément de serrage (440) est formé sur le support (405) sur le côté opposé à l'au moins un élément de contact à ressort ou à couteau (410) de l'au moins un contact autodénudant (430), lequel élément de serrage dans l'état de mise en contact et de fixation de l'au moins un câble unipolaire isolé (301, 302, 303, 304) coupe l'isolation en vue de la formation d'un réducteur de tension.

2. Connecteur enfichable (10) selon la revendication 1, **caractérisé en ce qu'**une pluralité de contacts autodénudants (430) sont disposés en torsion.

3. Connecteur enfichable (10) selon la revendication 1, **caractérisé en ce que** l'au moins un élément de serrage (440) est disposé en torsion de 90° dans la direction d'enfichage (R) de l'élément de contact à ressort ou à couteau (410) par rapport à l'élément de contact à ressort ou à couteau (410).

4. Connecteur enfichable selon la revendication 1, **caractérisé en ce qu'**une pluralité d'éléments de serrage (440) sont disposés sur le support (405).

5. Connecteur enfichable (10) selon l'une des revendications précédentes, **caractérisé en ce que** l'élément de contact à ressort ou à couteau (410), le support (405), l'au moins un contact auto-dénudant (430) et l'au moins un élément de serrage (440) forment une seule pièce découpée.

6. Connecteur enfichable (10) selon la revendication 1, **caractérisé en ce que** les deux parties de boîtier (100, 200) comportent des éléments de liaison par encliquetage adaptés les uns aux autres, en particulier des crochets d'encliquetage (140, 240).

7. Connecteur enfichable (10) selon l'une des revendications précédentes, **caractérisé en ce qu'**une pluralité d'éléments de contact à ressort ou à couteau (410) disposés dans le boitier sont disposés côte à côte conjointement avec les contacts autodénudants (430) et les éléments de serrage (440) qui leur sont associés.

8. Procédé de fabrication d'un connecteur enfichable (10) selon l'une des revendications 1 à 7, **caractérisé par** des étapes suivantes :
- un élément de contact à ressort ou à couteau (410) ainsi qu'au moins un contact autodénudant (430) et au moins un élément de serrage (440) est découpé en tant que pièce découpée dans une tôle, un support (405) étant disposé sur le côté opposé à l'élément de contact à ressort ou à couteau (410) et relié d'une seule pièce à celui-ci, sur lequel support l'au moins un contact autodénudant (430) étant disposé par rapport à l'élément de contact à ressort ou à couteau (410), au moins un élément de serrage (440) étant formé sur le support (405) sur le côté opposé à l'au moins un élément de contact à ressort ou à couteau (410) de l'au moins un contact autodénudant (430) ;
- l'au moins un contact autodénudant (430) est dévissé par torsion dans le plan de tôle jusqu' à ce qu'il soit sensiblement perpendiculaire au plan de tôle et vrillé de 90° par rapport à l'élément de contact à ressort ou à couteau (410) et dirigé dans la direction d'enfichage (R) de l'élément de contact à ressort ou à couteau (410) avec l'élément de contact à ressort ou à couteau (410) de manière que l'au moins un câble unipolaire isolé est mis en contact et fixé dans la direction d'enfichage (R) de l'élément de contact à ressort ou à couteau (410) en s'étendant à travers une connexion autodénudante ;
- l'au moins un élément de serrage (440) est dévissé par torsion dans le plan de tôle jusqu'à ce qu'il soit sensiblement perpendiculaire au plan de tôle et vrillé de 90° par rapport à l'élément de contact à ressort ou à couteau (410) et dirigé dans la direction d'enfichage (R) de l'élément de contact à ressort ou à couteau (410) avec l'élément de contact à ressort ou à couteau (410), lequel dans l'état de mise en contact et de fixation de l'au moins un câble unipolaire isolé (301, 302, 303, 304) coupe l'isolation en vue de la formation d'un réducteur de tension ;
- l'élément de contact à ressort ou à couteau (410) ainsi que l'au moins un contact autodénudant (430) et l'au moins un élément de serrage sont disposés dans un boîtier, le boîtier comprenant deux parties de boîtier (100, 200) qui sont télescopiques et encliquetables entre elles selon une mise en contact et une fixation simultanées de l'au moins un câble unipolaire isolé, l'au moins un câble unipolaire isolé (301, 302, 303, 304) devant être mis en contact et fixé étant disposé dans un guide câble dans la deuxième partie de boîtier (200) de manière qu'il vient se placer devant le télescopage des deux parties de boîtier (100, 200) au-dessus de l'au moins un contact autodénudant (430).
